# EUROPÄISCHE PATENTSCHRIFT

(11) **EP 0 800 638 B1**
(45) Veröffentlichungstag und Bekanntmachung des Hinweises auf die Patenterteilung: **12.02.2003**
(21) Anmeldenummer: 96934299.7
(22) Anmeldetag: 01.11.1996
(51) Int. Cl.: F24F 5/00

(54) **VERFAHREN UND VORRICHTUNG ZUR KÜHLUNG EINES RAUMES**
PROCESS AND DEVICE FOR COOLING A SPACE
PROCEDE ET DISPOSITIF POUR REFROIDIR UN LOCAL

(30) Priorität: 03.11.1995 CH 311995
(43) Veröffentlichungstag der Anmeldung: 15.10.1997
(73) Patentinhaber: BARCOL-AIR AG, 8712 Stäfa (CH)
(72) Erfinder: SOKOLEAN, Helmut, CH-8713 Uerikon (CH); ROSCHMANN, Klaus, CH-8730 Uznach (CH)
(74) Vertreter: Wagner, Wolfgang, Dr. Phil., Dipl.-Phys.
(86) Internationale Anmeldenummer: CH9600387
(87) Internationale Veröffentlichungsnummer: WO97017576

(56) Entgegenhaltungen:
- EP-A- 0 380 660
- WO-A-91/13294
- WO-A-93/04322
- DE-A- 2 802 550
- US-A- 2 651 503

## Beschreibung

Die Erfindung betrifft ein Verfahren zur Kühlung eines Raumes gemäss dem Oberbegriff des Anspruchs 1 sowie eine Vorrichtung zur Durchführung des Verfahrens.

Es ist bekannt (s. z. B. H. Sokolean: "Kühldeckentechnologie zur Erreichung des bestmöglichen Raumkomforts", Architektur und Technik 8/92, S. 49 - 53, B+L Verlags AG, Schlieren (Schweiz)), Räume mittels Kühlelementen, die vorzugsweise im Deckenbereich angeordnet sind und gewöhnlich von einem in einem zentralen Kühlaggregat gekühlten Wärmetransportmedium durchflossen werden, zu kühlen. Die Kühlung erfolgt dabei durch konvektiven Wärmeaustausch des Kühlelements mit der Raumluft und vor allem durch direkten Strahlungsaustausch desselben mit den im Raum befindlichen Objekten.

Die Kühlleistung derartiger Kühlelemente wird dadurch begrenzt, dass ihre Oberflächentemperatur den Taupunkt nicht unterschreiten darf, da sich sonst während der Kühlphasen, die sich gewöhnlich mit den Benutzungszeiten des Raumes decken, Kondensat bildet. Es ist zwar vorgeschlagen worden (WO-A-91/13 294), unter den Taupunkt zu kühlen und das entstehende Kondensat über Kondensatrinnen oder -wannen abzuleiten, doch ist davon auszugehen, dass die Bildung von Kondensat während der Benutzung des klimatisierten Raums stets störend und unerwünscht ist.

Es ist auch ein Gerät zur Lufttrocknung und -kühlung bekannt (DE-A-28 02 550), in welchem die Luft durch einen Ventilator über ein zeitweise unter den Gefrierpunkt abgekühltes Kühlelement gesaugt und dasselbe während kurzer Regenerationsphasen durch Heizen von niedergeschlagenem Reif befreit wird. Solche Geräte sind jedoch nicht für den Einsatz in einem zu klimatisierenden Raum geeignet und würden daher den Transport von Luft durch erzwungene Strömung bedingen, was unerwünschten Luftzug hervorrufen müsste.

Da der Taupunkt bei den gewöhnlich herrschenden Luftfeuchtigkeiten bei ca. 12°C bis 15°C liegt, ist bei einem herkömmlichen im zu kühlenden Raum angeordneten Kühelelement, wenn die Bildung von Kondensat vermieden werden soll, die Differenz zwischen der zulässigen Temperatur desselben und der erwünschten Raumtemperatur von ca. 22°C sehr gering und die erzielbare Kühlleistung entsprechend bescheiden. Dadurch werden sehr grosse gekühlte Flächen erforderlich, was verhältnismässig hohe Kosten nach sich zieht und die Möglichkeiten der Raumgestaltung einschränkt.

Hier soll die Erfindung Abhilfe schaffen. Die Erfindung, wie sie in den Ansprüchen gekennzeichnet ist, schafft ein Verfahren zur Klimatisierung von Räumen, bei welchem die Temperatur des Kühlelements nicht mehr durch den Taupunkt beschränkt ist. Der Grundgedanke liegt dabei darin, das Kühlelement während sich im grossen und ganzen mit den Benutzungszeiten des klimatisierten Raumes deckenden Kühlphasen so stark abzukühlen, dass sich an demselben absetzendes Kondensat rasch vereist und dadurch kein störendes Kondenswasser entsteht. Während Regenerationsphasen, die man im allgemeinen so wählen wird, dass sie ausserhalb der Benutzungszeiten liegen, wird das vereiste Kondensat abgeschmolzen und in flüssiger Form abgeleitet.

Die durch die Erfindung erzielten Vorteile liegen vor allem darin, dass die Temperatur des Kühlelements beliebig tief eingestellt werden kann. Dadurch können auch mit kleinen Kühlflächen sehr hohe Kühlleistungen erzielt werden, selbst wenn der Wärmeaustausch mit dem zu klimatisierenden Raum ausschliesslich über Strahlung und allenfalls freie Konvektion erfolgt. Diese Wirkung wird noch dadurch unterstützt, dass Eis im Infrarotbereich in seinen Strahlungseigenschaften einem schwarzen Körper sehr nahe kommt und die Vereisung des Kühlelements sich auf den entscheidenden direkten oder indirekten Strahlungsaustausch mit Objekten im klimatisierten Raum durchaus günstig auswirkt. Die Kühlelemente können damit klein und einfach im Aufbau gehalten werden, wodurch sich natürlich die Kosten verringern, und spielen als Randbedingung der Raumgestaltung nicht mehr die bisherige einschränkende Rolle.

Darüber hinaus wird noch ein weiteres Problem gelöst, das bei gattungsgemässen Verfahren der Raumklimatisierung bisher Schwierigkeiten bereitet hat und dem nur durch Austausch von Raumluft, der jedoch zusätzliche Installationen erfordert und die Gefahr der Entstehung unerwünschter Zugluft nach sich zieht, beizukommen war:

Die Feuchtigkeit der Raumluft nimmt insbesondere bei längerer Benutzung des Raumes mit hoher Personenkonzentration rasch zu. Dies wird als unangenehm empfunden und führt oft zum Versuch, durch Oeffnen der Fenster Abhilfe zu schaffen, was jedoch gerade in den Sommermonaten oft wegen hoher Feuchtigkeit der Aussenluft das Problem noch verschärft. Die hohe Luftfeuchtigkeit kann schliesslich dazu führen, dass schon bei verhältnismässig hoher Temperatur der Kühlelemente die Gefahr von Kondensatbildung besteht und die Kühlanlage von Taupunktwächtern ganz abgestellt wird. Die Kühlung fällt somit gerade dann aus, wenn sie am dringendsten gebraucht würde.

Beim erfindungsgemässen Verfahren wird dagegen Luftfeuchtigkeit durch die Kondensatvereisung am Kühlelement gebunden. Die Raumluft bleibt dadurch trocken, was den Komfort beträchtlich verbessert und Schwierigkeiten der beschriebenen Art gar nicht aufkommen lässt.

Aus der EP-A-0 380 660 ist eine bewegliche Kühlvorrichtung bekannt, welche in ihrem Aufbau dem Oberbegriff des Anspruchs 7 entspricht. Sie umfasst eine Platte mit einer Kühlfläche, welche Wärmestrahlung absorbiert. Die Wärme wird mittels des Peltiereffekts einer mit Kühlrippen versehenen Ableitfläche, welche auf der Rückseite der Platte angeordnet sein kann, zugeleitet und von dort über Konvektion und Wärmestrahlung abgeführt. Diese Kühlvorrichtung, die auch zum Heizen eingesetzt werden kann, ist jedoch in ihrer Kühlleistung beschränkt und zur Durchführung des erfindungsgemässen Verfahrens nicht geeignet.

Der Erfindung liegt daher die weitere Aufgabe zugrunde, eine derartige Kühlvorrichtung anzugeben, welche für den Einsatz beim erfindungsgemässen Verfahren geeignet ist. Diese Aufgabe wird durch die Mewrkmale im Kennzeichen des Anspruchs 7 gelöst. Mit der Kühlvorrichtung nach Anspruch 7 kann das erfindungsgemässe Verfahren durchgeführt und eine hohe Kühlleistung erzielt werden, ohne dass dabei störende Wirkungen wie die Bildung von Kondensat an der Aussenseite der Kühlvorrichtung aufträten. Zugleich kann die Kühlwirkung räumlich konzentriert und durch die Verschiebbarkeit der Kühlvorrichtung im Raum dort angewandt werden, wo sie benötigt wird. Sie ist daher hervorragend geeignet, die durch das erfindungsgemässe Verfahren eröffneten Möglichkeiten konzentrierter hoher Kühlleistung auszunützen.

Im folgenden wird die Erfindung anhand von Figuren, die lediglich Ausführungsbeispiele zeigen, näher erläutert. Es zeigen
- Fig. 1: schematisch einen Schnitt durch einen Raum, der nach dem erfindungsgemässen Verfahren klimatisiert wird,
- Fig. 2a: eine Draufsicht auf eine erste Ausführungsform einer erfindungsgemässen Vorrichtung zur Durchführung des erfindungsgemässen Verfahrens,
- Fig. 2b: einen Querschnitt längs B-B durch die Vorrichtung von Fig. 2a,
- Fig. 3a: eine Draufsicht auf eine zweite Ausführungsform einer erfindungsgemässen Vorrichtung zur Durchführung des erfindungsgemässen Verfahrens,
- Fig. 3b: einen Querschnitt längs B-B durch die Vorrichtung von Fig. 3a,
- Fig. 4a: eine Draufsicht auf eine dritte Ausführungsform einer erfindungsgemässen Vorrichtung zur Durchführung des erfindungsgemässen Verfahrens,
- Fig. 4b: einen Querschnitt längs B-B durch die Vorrichtung von Fig. 4a,

Ein zu klimatisierender Raum 1 (Fig. 1) enthält Wärme abstrahlende Objekte wie Personen und Geräte, die durch eine gelochte Decke 2 mit einer Kühlvorrichtung Wärme austauschen. Die Kühlvorrichtung umfasst mindesten ein Kühlelement 3, das über eine Zuleitung 4 und eine Ableitung 5 direkt oder indirekt mit einem Kühlaggregat 6 verbunden ist sowie eine senkrecht unter dem Kühlelement 3 angeordnete Kondensatwanne 7 von etwas grösserer Fläche mit einem Ablauf 8. Die Kühlvorrichtung ist oberhalb der gelochten Decke 2 angeordnet. Es ist jedoch auch möglich, die Kondensatwanne 7 in die Decke 2 zu integrieren, z. B. so, dass sie eine Deckenplatte ersetzt. Oberhalb der Kühlvorrichtung, vorzugsweise ca. 20-30 cm vom Kühlelement entfernt, ist eine Decke oder Zwischendecke 9 aus Beton oder Gips eingezogen.

Während einer Kühlphase wird das Kühlelement 3 unter den Gefrierpunkt abgekühlt, mindestens auf -5°C, vorzugsweise aber wesentlich tiefer, z. B. auf -40°C. Gewöhnlich setzt sich dann bald Kondensat auf dem Kühlelement ab, welches sofort vereist und somit gebunden wird. Die Kühlung des Raumes 1 erfolgt überwiegend durch Strahlungsaustausch über die Zwischendecke 9, die durch unmittelbaren Strahlungsaustausch mit dem vereisten Kühlelement stark abgekühlt wird, da dasselbe im Infrarotbereich einem idealen schwarzen Körper sehr nahe kommt und die von der Zwischendecke 9 ausgehende Strahlung mit hohem Wirkungsgrad absorbiert, während es selbst wegen seiner tiefen Temperatur wesentlich weniger Wärme gegen die Zwischendecke 9 strahlt.

Die zwischendecke 9 tauscht andererseits durch die gelochte Decke 2 Wärmestrahlung mit dem Raum 1, insbesondere mit den Wärme abstrahlenden Objekten in demselben aus, indem sie einen Teil der von ihnen ausgehenden Wärmestrahlung absorbiert und selbst wegen ihrer tieferen Temperatur weniger Wärme abstrahlt als sie aufnimmt. Ein Teil der die Zwischendecke 9 erreichenden Strahlung wird natürlich reflektiert und teilweise vom Kühlelement 3 absorbiert. Auch die Kondensatwanne 7 wird durch Strahlungsaustausch mit dem Kühlelement 3 abgekühlt und trägt ihrerseits durch Strahlungsaustausch mit dem Raum 1 zu dessen Kühlung bei. Allerdings darf die Temperatur an der Aussenseite der Kondensatwanne 7 nicht unter den Taupunkt sinken, da sich sonst an ihrer Unterseite Kondensat bilden würde. Der Wärmeaustausch durch Strahlung ist in Fig. 1 durch gerade Pfeile angedeutet.

Daneben kommt es natürlich auch zu konvektivem Wärmeaustausch des Raumes 1 vor allem mit der Zwischendecke 9, aber auch direkt mit der Kühlvorrichtung. In Fig. 1 ist dies für die aufsteigende Warmluft durch durchgezogene und für die absinkende Kaltluft durch gestrichelte gebogene Pfeile angedeutet. Die Konvektion spielt jedoch nur eine untergeordnete Rolle.

Durch den grossen Temperaturunterschied zwischen dem Kühlelement 3 und dem Raum 1, der ohne weiteres 60°C betragen kann, ist die Kühlwirkung des Strahlungsaustauschs, der bekanntlich einem T⁴-Gesetz folgt, sehr hoch. Dadurch kann auch mit einem kleinen Kühlelement 3 eine starke Kühlwirkung erzielt werden. Zudem bleibt die Luft im Raum 1 stets verhältnismässig trocken, da sich überschüssige Luftfeuchtigkeit auf dem Kühlelement 3 niederschlägt und vereist. Auf diese Weise stellen sich ohne weitere Massnahmen für den Raumkomfort optimale Verhältnisse ein.

Während einer längeren Kühlphase schlägt sich verhältnismässig viel Eis auf dem Kühlelement nieder, das während einer Regenerationsphase, die man gewöhnlich in eine Zeit legen wird, in der der Raum 1 nicht benützt wird, abgetaut und abgeleitet werden muss. Gewöhnlich genügt es, zum Abtauen das Kühlaggregat abzustellen und das am Kühlelement 3 abgelagerte Eis durch Wärmeaustausch mit der Umgebung abschmelzen zu lassen, es ist aber auch möglich, durch Heizen des Kühlelements 3 eine Schnellregeneration vorzunehmen. Das abgeschmolzene Wasser wird von der Kondensatwanne 7 aufgefangen und über den Ablauf 8 abgeleitet. Nach vollständigem oder eventuell auch nur teilweisem Abschmelzen des Eises ist die Kühlvorrichtung wieder einsatzbereit.

Gemäss einer ersten Ausführungsform der Kühlvorrichtung (Fig. 2a,b) ist das Kühlelement 3 als Verdampfer aus Stahlblech ausgebildet, der über eine wärmeisolierte Zuleitung 4 und eine ebensolche Ableitung 5 mit dem Kühlaggregat 6 (Fig. 1) verbunden ist, das in diesem Fall als Kondensator ausgebildet ist. Durch die Zuleitung wird flüssiges Kühlmittel, z. B. Freon, in den Verdampfer geleitet, das in einem die Zuleitung 4 mit der Ableitung 5 verbindenden mäanderförmigen Durchlass 10 verdampft und dadurch das Kühlelement auf ca. -40°C abkühlt. Der Dampf wird durch die Ableitung 5 wieder dem Kühlaggregat 6 zugeleitet und dort unter Wärmeentzug kondensiert.

Die unterhalb des Kühlelements 3 angeordnete Kondensatwanne 7 weist eine Aussenschale 11 aus Stahl auf, die an der Aussenseite pulverbeschichtet ist, so dass sie dort gut absorbiert, und eine in die Aussenschale 11 eingesetzte Innenschale 12 aus Polyurethan oder Steinwolle oder einem anderen Material geringer Wärmeleitfähigkeit. An der Innenseite ist sie mit einer Auskleidung aus reflektierender Metallfolie versehen. Durch den geschilderten Aufbau wird in der Regel eine Abkühlung der Aussenseite der Kondensatwanne 7 unter den Taupunkt verhindert. Falls diese Massnahmen nicht genügen, kann die Aussenschale 11 leicht geheizt werden. Zwecks erleichterter Ableitung von Kondensat ist die Kondensatwanne 7 etwas gegen den Ablauf 8 hin geneigt.

Zur Erleichterung des Strahlungsaustauschs des Kühlelements 3 mit dem Raum 1 über die Zwischendecke 9 ist die Kühlvorrichtung mit Abstand unterhalb derselben angeordnet. Der oberhalb des Kühlelements 3 liegende Teil der Zwischendecke 9 wird durch Strahlungsaustausch mit demselben stark gekühlt und kühlt seinerseits den Raum 1 durch Strahlungsaustausch. Durch Wärmeleitung in der Zwischendecke 1 wird dieser Effekt unterstützt. Der Strahlungsaustausch mit der Zwischendecke 9 kann - jedenfalls in der Anfangsphase einer Kühlphase, wenn sich noch keine Eisschicht gebildet hat - weiter dadurch verstärkt werden, dass das Kühlelement 3 an der Oberseite mit einer gut absorbierenden Lackierung versehen ist. Seine der Kondensatwanne 7 zugewandte Unterseite ist dagegen vorzugsweise reflektierend ausgebildet.

Bei einer zweiten Ausführungsform der Kühlvorrichtung (Fig. 3a,b) ist das Kühlelement 3 als U-fönnig gebogenes Stahlrohr 13 ausgebildet, durch welches im Kühlaggregat 6 (Fig. 1) auf ca. -40°C abgekühlte Sole geleitet wird. Zur Verstärkung des Strahlungsaustauschs mit der Zwischendecke 9 trägt das Stahlrohr 13 an der Oberseite eine Stahlplatte 14, mit der es verschweisst ist. Sie kann an der Oberseite mattschwarz lackiert sein.

Die Kondensatwanne 7 ist prinzipiell gleich aufgebaut wie gemäss dem ersten Ausführungsbeispiel, doch ist sie an einer zu ihrer Längsrichtung parallelen schwenkbaren Achse 15 befestigt, so dass sie aus ihrer Lage unterhalb des Kühlelements 3 um ca. 90° (Pfeil) zur Seite geschwenkt werden kann. Das Kühlelement 3 liegt dann frei und kann mit Objekten im Raum 1 in direkten Strahlungsaustausch treten. Auf diese Weise kann eine besonders starke Kühlwirkung erzielt werden, wie sie z. B. zum Herunterkühlen eines überhitzten Raums zu Anfang einer Kühlphase erwünscht sein kann. Die Ränder der Kondensatwanne 7 sind etwas eingebogen, so dass ein allfälliger Rest von Kondensat beim Schwenken der Wanne nicht auslaufen kann.

Gemäss einer dritten Ausführungsform der Kühlvorrichtung ist die Kondensatwanne 7 als flache Schale von z. B. der Form einer Kugelkalotte ausgebildet. Das Kühlelement 3 ist als zu einer Doppelspirale 16 gebogener Teil eines Kupferrohrs ausgebildet, welches im Zentrum der Kondensatwanne 7 in eine wärmeisolierte Zuleitung 4 und eine ebensolche Ableitung 5 übergeht, welche in ein weites Rohr 17 aus Stahlblech gezogen sind. Am äusseren Ende kann die Doppelspirale 16 mit einem Entlüftungsventil versehen sein. Ueber zwei Schnellverschlusskupplungen 18 schliessen an die Enden des Kupferrohrs 16 dort zwei gleichfalls wärmeisolierte Schläuche 19 an, die durch das Rohr 17 in einen zwischen einem Fussboden 20 und einem Betonboden (nicht dargestellt) liegenden Hohlboden 21 geführt und mit fest verlegten Leitungen verbunden sind, welche die Verbindung zum Kühlaggregat 6 (Fig. 1) herstellen und als Kühlmedium Sole oder Glycol führen. Ebenfalls im Zentrum der Kondensatwanne 7 ist ein Filter 22 angeordnet, an welchen ein Ablauf 8 für das abgeschmolzene Wasser anschliesst, der in einem Auffangbehälter 23 endet. Die Kondensatwanne 7 ist prinzipiell gleich aufgebaut wie gemäss dem ersten Ausführungsbeispiel. Sie trägt jedoch zusätzlich ein Leuchtelement, eine oberhalb eines Reflektors 24 umlaufende Leuchtstoffröhre 25 für indirekte Beleuchtung. Es können natürlich zusätzliche Leuchtelemente für direkte Beleuchtung vorgesehen werden.

Das Rohr 17 bildet zusammen mit einer dasselbe umgebenden Fussplatte 26 einen Ständer 27, der das Kühlelement 3 und die Kondensatwanne 7 trägt. Die Fussplatte 26 trägt an der Unterseite ein Bodenelement 28, das an verschiedenen Stellen des Fussbodens 20 eingesetzt werden kann, indem es dort z. B. ein normales Bodenelement ersetzt. Etwas oberhalb der Fussplatte 26 weist das Rohr 17 eine durch einen Deckel verschliessbare Oeffnung 29 auf, hinter welcher die Schnellverschlusskupplungen 18 sowie der Auffangbehälter 23 liegen.

Bei dieser Ausführung ist es sehr leicht möglich, die Kühlvorrichtung zu versetzen, indem die Schnellverschlusskupplungen 18 gelöst und der Ständer 27 mit dem Bodenelement 28 aus dem Fussboden 20 gehoben und das letztere durch ein normales Bodenelement ersetzt wird. Anschliessend kann die Kühlvorrichtung an einer anderen Stelle des Bodens eingesetzt und über die Schnellverschlusskupplungen 18 wieder mit wärmeisolierten Schläuchen verbunden werden, die die Verbindung zu fest verlegten Leitungen herstellen. Dies bietet die Möglichkeit, eine einzelne Kühlvorrichtung z. B. einem Arbeitsplatz zuzuordenen und sie bei Bedarf auch mit diesem zu verschieben. In der unmittelbaren Umgebung des Arbeitsplatzes kann dann mit verhältnismässig geringem Aufwand und u. U. wesentlich reduziertem Energieverbrauch ein angenehmes Klima hergestellt werden, ohne dass es erforderlich wäre, den ganzen möglicherweise wesentlich grösseren Raum zu kühlen. Eine Arbeitsplatzleuchte ist im beschriebenen Beispiel gleich in die dergestalt als Arbeitsplatzkühler ausgebildete Kühlvorrichtung integriert. Mit der kompakten Ausbildung der Kühlvorrichtung als Arbeitsplatzkühler wird in besonders vorteilhafter Weise von der hohen Kühlleistung, die das erfindungsgemässe Verfahren bietet, Gebrauch gemacht.

Die beschriebene Konstruktion kann auf vielfältige Weise abgewandelt werden. So kann statt des Auffangbehälters 23 auch eine weitere Schnellverschlusskupplung vorgesehen sein, welche den Ablauf mit einem weiteren Schlauch und weiter mit einem im Hohlboden angelegten Kondensatablauf verbindet.

An der Kondensatwanne können oberhalb des Kühlelements angeordnete feste und verstellbare Reflektoren oder andere Umlenkelemente für Wärmestrahlung zur Beeinflussung der räumlichen Verteilung der Kühlwirkung und eventuell auch Umlenkelemente für Licht angebracht sein.

Eine weitere Abwandlung ist der Einsatz eines Verdampfers oder eines Peltier-Elements als Kühlelements anstatt der Doppelspirale 16. Ein Peltier-Element erübrigt es - vor allem bei Einsatz eines Auffangbehälters für das abgeschmolzene Wasser, der dann nur gelegentlich geleert werden muss -, die Zuleitung 4 und die Ableitung 5 zur Verbindung des Kühlelements mit dem Kühlaggregat zum Teil durch Schläuche herzustellen und erlaubt vielmehr, dieselben ganz oder teilweise als Kabel auszubilden und mit einer Steckverbindung ähnlich einer elektrischen Steckverbindung mit einer geeigneten Kühlinstallation zu verbinden, welche z. B. in jedem Raum einen Wärmetauscher aufweisen kann, von dem die von dem Peltier-Element oder mehreren solchen erzeugte Wärme mittels Kühlmediums abgeleitet und zum Kühlaggregat transportiert wird. In diesem Fall kann der Ständer mit einem flachen Fuss versehen sein, so dass die Kühlvorrichtung wie eine Stehlampe frei im Raum verschiebbar ist.

Obwohl der Einsatz eines Peltier-Elements als Kühlelement bei einem versetzbaren Arbeitsplatzkühler besonders vorteilhaft ist, ist er natürlich auch bei ortsfesten Kühlvorrichtungen möglich.

## Patentansprüche

1. Verfahren zur Klimatisierung eines Raumes (1) mittels mindestens eines innerhalb desselben angeordneten Kühlelements (3), das ausschliesslich durch Strahlung und allenfalls freie Konvektion mit dem zu kühlenden Raum Wärme austauscht, **dadurch gekennzeichnet, dass** Kühlphasen mit Regenerationsphasen abwechseln, wobei während einer Kühlphase jeweils die Temperatur des Kühlelements (3) derart eingestellt wird, dass sich an demselben bildendes Kondensat vereist und während einer Regenerationsphase jeweils derart, dass am Kühlelement (3) vereistes Kondensat abschmilzt.

2. Verfahren nach Anspruch 1, **dadurch gekennzeichnet, dass** während einer Regenerationsphase jeweils allfällig abgeschmolzenes Kondensat aufgefangen und abgeleitet wird.

3. Verfahren nach Anspruch 1 oder 2, **dadurch gekennzeichnet, dass** während einer Kühlphase jeweils die Temperatur des Kühlelements (3) auf eine Temperatur von höchstens -2°C eingestellt wird.

4. Verfahren nach einem der Ansprüche 1 bis 3, **dadurch gekennzeichnet, dass** während einer Regenerationsphase jeweils das Kühlelement (3) abgeschaltet ist.

5. Verfahren nach einem der Ansprüche 1 bis 4, **dadurch gekennzeichnet, dass** das Kühlelement (3) im Deckenbereich des zu kühlenden Raums (1) angeordnet ist.

6. Verfahren nach Anspruch 5, **dadurch gekennzeichnet, dass** der Wärmeaustausch des Kühlelements (3) mit dem zu kühlenden Raum (1) überwiegend durch Strahlungsaustausch über oberhalb des Kühlelements (3) angeordnete Flächen erfolgt.

7. Kühlvorrichtung zur Durchführung des Verfahrens nach einem der Ansprüche 1 bis 6, mit einem Kühlelement (3) sowie mit einem dasselbe tragenden Ständer (27), welcher auf einem Fussboden (20) abstützbar ist, **dadurch gekennzeichnet, dass** die Kühlvorrichtung eine ebenfalls von dem Ständer (27) getragene, senkrecht unterhalb des Kühlelements (3) angeordnete Kondensatwanne (7) aufweist, deren Aussenseite gegenüber ihrer dem Kühlelement (3) zugekehrten Innenseite thermisch isoliert ist und dass die Kühlvorrichtung Mittel zur Abwechslung von Kühlphasen und Regenerationsphasen aufweist sowie Mittel, die während der Kühlphase die Temperatur des Kühlelements (3) derart einstellen, dass sich an demselben bildendes Kondensat vereist und Mittel, die während der Regenerationsphase die Temperatur des Kühlelements (3) derart einstellen, dass am Kühlelement (3) vereistes Kondensat abschmilzt.

8. Kühlvorrichtung nach Anspruch 7, **dadurch gekennzeichnet, dass** die Aussenseite der Kondensatwanne (7) absorbierend ausgebildet ist.

9. Kühlvorrichtung nach Anspruch 7 oder 8, **dadurch gekennzeichnet, dass** die Innenseite der Kondensatwanne (7) reflektierend ausgebildet ist.

10. Kühlvorrichtung nach einem der Anspruch 7 bis 9, **dadurch gekennzeichnet, dass** das Kühlelement (3) an der Oberseite absorbierend und an der der Kondensatwanne (7) zugewandten Unterseite reflektierend ausgebildet ist.

11. Kühlvorrichtung nach einem der Ansprüche 7 bis 10, **dadurch gekennzeichnet, dass** das Kühlelement (3) über eine Zuleitung (4) und eine Ableitung (5), welche mindestens teilweise flexibel ausgebildet sind, mit einem Kühlaggregat (6) verbunden ist.

12. Kühlvorrichtung nach einem der Ansprüche 7 bis 11, **dadurch gekennzeichnet, dass** das Kühlelement (3) als Rohr, als Verdampfer oder als Peltier-Element ausgebildet ist.

## Claims

1. Method for climatically conditioning a room (1) by means of at least one cooling element (3) arranged inside the said room, which exchanges heat exclusively by radiation and, if at all, free convection with the room to be cooled, **characterized in that** cooling phases alternate with regeneration phases, the temperature of the cooling element (3) being set during a cooling phase in each case such that condensate forming on it turns to ice and being set during a regeneration phase in each case such that condensate turned to ice on the cooling element (3) melts off.

2. Method according to Claim 1, **characterized in that**, during a regeneration phase, in each case any melted-off condensate is caught and drained away.

3. Method according to Claim 1 or 2, **characterized in that**, during a cooling phase, in each case the temperature of the cooling element (3) is set to a temperature of at most -2°C.

4. Method according to one of Claims 1 to 3, **characterized in that,** during a regeneration phase, in each case the cooling element (3) is switched off.

5. Method according to one of Claims 1 to 4, **characterized in that** the cooling element (3) is arranged in the ceiling area of the room (1) to be cooled.

6. Method according to Claim 5, **characterized in that** the heat exchange of the cooling element (3) with the room (1) to be cooled takes place predominantly by radiation exchange via surface areas arranged above the cooling element (3).

7. Cooling apparatus for carrying out the method according to one of Claims 1 to 6, having a cooling element (3) and also having a stand (27) which bears the latter and can be supported on a floor (20), **characterized in that** the cooling device has a condensate tray (7), which is likewise borne by the stand (27), is arranged vertically below the cooling element (3) and the outside of which is thermally insulated with respect to its inside, facing the cooling element (3), and **in that** the cooling device has means for alternating cooling phases and regeneration phases and also means which set the temperature of the cooling element (3) during the cooling phase such that condensate forming on it turns to ice and means which set the temperature of the cooling element (3) during the regeneration phase such that condensate turned to ice on the cooling element (3) melts off.

8. Cooling apparatus according to Claim 7, **characterized in that** the outside of the condensate tray (7) is of an absorbent design.

9. Cooling apparatus according to Claim 7 or 8, **characterized in that** the inside of the condensate tray (7) is of a reflective design.

10. Cooling apparatus according to one of Claims 7 to 9, **characterized in that** the cooling element (3) is of an absorbent design on the upper side and a reflective design on the underside, facing the condensate tray (7).

11. Cooling apparatus according to one of Claims 7 to 10, **characterized in that** the cooling element (3) is connected to a refrigerating unit (6) via a feed line (4) and a drainage line (5) which are at least partially of a flexible design.

12. Cooling apparatus according to one of Claims 7 to 11, **characterized in that** the cooling element (3) is designed as a tube, as an evaporator or as a Peltier element.

## Revendications

1. Procédé pour la climatisation d'un local (1) à l'aide au moins d'un élément de refroidissement (3) placé à l'intérieur du même qui échange de chaleur avec le local à refroidir exclusivement par emission et peut-être par convection libre, **caractérisé en ce que** de phases de refroidissement se relayent avec de phases de régénération , au cours desquels pendant une phase de refroidissement la température de l'élément de refroidissement (3) est réglée chaque fois de telle manière que de produit de condensation , se produisant sur le même, devient verglacé et chaque fois pendant une phase de régénération de telle manière que de produit de condensation, verglacé à l'élément de refroidissement (3), se dégèle.

2. Procédé selon la revendication 1, **caractérisé en ce que** de produit de condensation chaque fois fondu pendant une phase de régénération, est recueillé et évacué.

3. Procédé selon les revendications 1 ou 2, **caractérisé en ce que** pendant une phase de refroidissement la température de l'élément de refroidissement (3) est chaque fois réglée à une température de maximum - 2°C.

4. Procédé selon une des revendications 1 à 3, **caractérisé en ce que** chaque fois l'élément de refroidissement (3) est coupé pendant une phase de régénération.

5. Procédé selon une des revendications 1 à 4, **caractérisé en ce que** l'élément de refroidissement (3) est placé dans la zone de plafond du local (1) à refroidir.

6. Procédé selon la revendication 5, **caractérisé en ce que** l'échange de chaleur de l'élément de refroidissement (3) avec le local (1) à refroidir se produit à la plupart par d'échange d'émission aux surfaces posées au-dessus de l'élément de refroidissement (3).

7. Dispositif de refroidissement pour la réalisation du procédé selon une des revendications 1 à 6, avec un élément de refroidissement (3) ainsi qu'un support (27), portant le même, qu'on peut étayer sur un sol(20), **caractérisé en ce que** le dispositif de refroidissement comporte une bassine de condensation (7) qui est également portée par le support (27) et qui est placée verticalement au-dessous de l'élément de refroidissement (3) et que son côté extérieur est isolé thermiquement vis-à-vis son côté intérieur qui est tourné vers l'élément de refroidissement (3) et que le dispositif de refroidissement contient de moyens pour le changement de phases de refroidissement et de phases de régénération aussi bien que de moyens qui règlent la température de l'élément de refroidissement (3) pendant la phase de refroidissement de telle manière que de produit de condensation, se formant au même, devient verglacé et de moyens qui règlent la température de l'élément de refroidissement (3) pendant la phase de régénération de telle manière que de produit de condensation, verglacé à l'élément de refroidissement (3), se dégèle.

8. Dispositif de refroidissement selon revendication 7, **caractérisé en ce que** le côté extérieur de la bassine de condensation (7) est formé absorbant.

9. Dispositif de refroidissement selon revendication 7 ou 8, **caractérisé en ce que** le côté intérieur de la bassine de condensation (7) est formé reflectant.

10. Dispositif de refroidissement selon une des revendications 7 à 9, **caractérisé en ce que** l'élément de refroidissement (3) est formé absorbant au côté supérieur et reflectant au dessous tourné vers la bassine de condensation (7).

11. Dispositif de refroidissement selon une des revendications 7 à 10, **caractérisé en ce que** l'élément de refroidissement (3) est joint à un groupe de refroidissement (6) par une alimentation (4) et une évacuation (5) qui sont formées au moins en partie flexiblement.

12. Dispositif de refroidissement selon une des revendications 7 à 11, **caractérisé en ce que** l'élément de refroidissement (3) est formé comme tube, comme évaporisateur ou comme élément Peltier.
